# FASCICULE DE BREVET EUROPEEN

(11) **EP 2 449 911 B1**
(45) Date de publication et mention de la délivrance du brevet: **22.03.2017**
(21) Numéro de dépôt: 11306429.9
(22) Date de dépôt: 04.11.2011
(51) Int. Cl.: A45D 1/04, A45D 2/00

(54) **Appareil de coiffure à commande automatique**
Haarpflegegerät mit Automatiksteuerung
Hairdressing appliance with automatic control

(30) Priorité: 05.11.2010 FR 1059119
(43) Date de publication de la demande: 09.05.2012
(62) Demande divisionnaire de: 16151069.8
(73) Titulaire: SEB S.A., 69130 Ecully (FR)
(72) Inventeur: Legrain, Marc, 01390 CIVRIEUX-EN-DOMBES (FR); Tougouchi, Jérôme, 42800 GENILAC (FR); Vacheron, Xavier, 69740 GENAS (FR)
(74) Mandataire: Guéry-Jacques, Géraldine

(56) Documents cités:
- EP-A1- 1 967 088
- EP-A2- 2 198 736
- WO-A1-2010/016072
- KR-A- 20040 110 491
- US-A1- 2005 061 352
- US-A1- 2008 053 982

## Description

### Domaine technique de l'invention

La présente invention concerne un appareil de coiffure qui est destiné à la mise en forme des cheveux, notamment le lissage, le bouclage ou le gaufrage des cheveux d'une personne et dont on souhaite automatiser une commande d'au moins un des composants.

### Etat de la technique antérieure :

On connaît traditionnellement deux types d'appareils de coiffure permettant le lissage ou le bouclage dont les surfaces venant pincer les cheveux sont planes ou courbes et sont chauffées ou chauffantes.

Les appareils du type pinces à lisser ou boucler comportent généralement deux mâchoires pivotantes comprenant chacune une extrémité supportant une surface de traitement, au moins l'une des surfaces de traitement étant chauffée, l'autre étant prévue pour amener les cheveux en contact avec la première, notamment en passant d'une position d'ouverture des mâchoires permettant l'insertion des cheveux à une position de fermeture pour leur mise en contact avec la partie chauffante.

L'autre extrémité des mâchoires forme deux demi-poignées faisant office de zone de préhension et permettant de passer de la position d'ouverture à celle de fermeture. Le passage se fait manuellement en pressant les deux demi-poignées articulées de l'appareil l'une vers l'autre pour amener les surfaces de traitement au contact des cheveux. Le lissage d'une mèche de cheveux s'effectue en déplaçant l'appareil le long de cette mèche, de la racine vers la pointe. Le bouclage d'une mèche de cheveux se fait en enroulant au moins partiellement la mèche autour de la ou des surfaces de traitement et en appliquant de la chaleur pour fixer la boucle principalement en statique.

Il est possible, pour améliorer la mise en forme des cheveux, d'utiliser additionnellement de la vapeur projetée sur les cheveux, et/ou une application d'un cosmétique, et/ou une émission d'ions...

Il est connu du document WO2009065024 un dispositif lisseur vapeur à deux bras reliés de manière pivotante au niveau d'une charnière, passant d'une position ouverte à une position fermée sur les cheveux, doté d'une commande de sortie de vapeur variable formée par une poire actionnée mécaniquement par l'utilisateur quand il ferme le lisseur. Lorsque le lisseur est fermé, un élément d'actionnement de vanne sur la partie de poignée inférieure est en contact avec la poire en caoutchouc située sur la partie de poignée supérieure, et comprime la poire pour presser l'air à travers un tube et à travers un orifice d'admission d'air sur le réservoir, en maintenant un clapet anti-retour flexible en position ouverte, ce qui permet à l'air d'entrer à l'intérieur du réservoir. Un levier d'ajustement permet un ajustement mécanique de l'élément d'actionnement à différentes hauteurs allant d'une hauteur basse, à une hauteur intermédiaire et à une hauteur maximale. La commande est mécanique et fonctionne par fermeture et par contact d'un bras sur l'autre.

Il est aussi connu du document US2005061352 un lisseur vapeur à deux bras montés sur charnière passant d'une position ouverte à une position fermée, et dont l'ouverture/la fermeture du circuit vapeur est commandée par une protubérance placée sur le premier bras qui, lorsque les deux bras du lisseur sont en position fermée, vient pousser une broche pour commander en ouverture la valve de vapeur. La commande est mécanique et fonctionne par fermeture et par contact d'un bras sur l'autre.

Un appareil connu est un appareil de coiffure du type lisseur à cheveux qui comprend deux mâchoires reliées par une articulation de type charnière et portant chacune un élément chauffant de plaque de lissage, et des éléments pour déterminer la position fermée de l'appareil qui sont un interrupteur présentant une protubérance émergeant de la mâchoire supérieure et qui vient en contact avec la mâchoire inférieure en position fermée : c'est un interrupteur mécanique par contact.

EP2198736 décrit un lisseur avec un programme dynamique de variation de la température qui peut être déclenché à la fermeture des mâchoires actionnant un détecteur relié à l'unité électronique de commande avec une fin de séance correspondant à l'ouverture des mâchoires déterminée par ce détecteur, qui peut être mécanique ou magnétique.

Mais de tels dispositifs de commande présentent plusieurs inconvénients. Ils sont fragiles car ils font intervenir plusieurs composants dont ces composants souples qui seront sollicités à chaque fermeture ; ils sont coûteux ; ils peuvent ne pas se déclencher si la mèche de cheveux traitée est trop épaisse ou trop irrégulière, ils sont soumis à des problèmes d'étanchéité du mécanisme d'actionnement qui inclue plusieurs pièces et qui nécessite des joints pour remédier à d'éventuelles fuites de fluide.

### Exposé de l'invention:

Le but de la présente invention est de remédier au moins en partie aux inconvénients précités et de proposer un appareil de traitement des cheveux apte à commander automatiquement, et de manière fiable, au moins un des paramètres de fonctionnement de l'appareil.

Un autre but de l'invention est un appareil de traitement des cheveux à la vapeur qui soit solide, robuste en fonctionnement et assure un bon vieillissement par rapport aux déformations mécaniques par exemple.

Un autre but de l'invention est un appareil de traitement des cheveux à la vapeur qui soit efficace et rapide en fonctionnement.

Un autre but de l'invention est un appareil de traitement des cheveux à la vapeur et/ ou à distribution de fluide qui soit étanche en fonctionnement.

Un autre but de l'invention est un appareil de traitement des cheveux à la vapeur qui assure un fonctionnement dans les meilleures conditions de placement de la mèche de cheveux.

Un autre but de l'invention est un appareil de traitement des cheveux qui permette un traitement rapide de la chevelure, tout en étant d'une utilisation aisée et pratique, d'une utilisation plus facile.

Un autre but de l'invention est un appareil de traitement des cheveux à la vapeur qui soit de design simple et épuré.

Ces buts sont atteints avec un appareil de coiffure selon la revendication 1.

Ceci permet d'avoir une commande automatique fiable des moyens de réglage de débit de fluide.

Ceci permet que le contact électrique nécessaire pour détecter un changement de position se fasse de façon magnétique et non plus mécanique. Ceci réduit les efforts nécessités par l'utilisateur car le contact mécanique n'est plus nécessaire pour détecter le changement de position.

Selon l'invention, les moyens magnétiques de détection peuvent être des moyens capables de détecter uniquement une position ouverte et une position fermée. Ceci simplifie l'usage à deux informations uniquement sans donner d'information d'une position intermédiaire entre celle de fermeture et celle d'ouverture.

Selon l'invention, les moyens magnétiques de détection peuvent comprendre un interrupteur magnétique. Plus particulièrement, toujours selon l'invention, les moyens magnétiques de détection peuvent comprendre un interrupteur magnétique à lame souple (ILS) agencé dans la première mâchoire, un aimant agencé dans la deuxième mâchoire de sorte que l'aimant soit actif sur l'interrupteur dans une seule des deux positions. Ceci permet de proposer un appareil compact. Un des éléments -l'aimant- est peu cher, peu encombrant et ne nécessite aucune alimentation particulière, et l'autre élément -l'ILS- est aussi peu cher, peu encombrant, et pourra être branché simplement en série entre le ou les éléments à commander et l'unité de contrôle.

Selon l'invention, l'appareil comprend un réservoir de fluide en communication de fluide avec lesdits moyens de vaporisation, des moyens de réglage de débit de ce fluide et l'unité de contrôle commande les moyens de réglage de débit de ce fluide de sorte qu'à la détection du signal représentant un passage, le débit de fluide varie vers les moyens de vaporisation. Ceci permet de proposer un appareil de coiffure à vapeur avec une amenée de fluide dans la chambre de vaporisation commandée à la fermeture de l'appareil.

Selon l'invention, lesdits moyens de réglage de débit de ce fluide peuvent comprendre une pompe, préférentiellement une pompe péristaltique. Ceci permet d'amener automatiquement le fluide désiré sur les cheveux ou dans une chambre de vaporisation.

Selon l'invention, la première et la deuxième surface de traitement des cheveux peuvent être des surfaces complémentaires sensiblement plates ou courbes ou ondulées qui, en position fermée de l'appareil, viennent sensiblement en correspondance pour lisser, boucler ou gaufrer les cheveux. L'appareil de traitement est alors respectivement un lisseur, un boucleur, un gaufreur.

Selon l'invention, l'unité de contrôle est programmée pour commander, au passage en position de fermeture, l'actionnement des moyens de réglage de débit de fluide, et pour commander, au passage en position d'ouverture, l'arrêt de de ces moyens. Ceci permet de commander automatiquement les moyens uniquement lorsque l'appareil est en position fermée.

Selon l'invention, la première mâchoire et la deuxième mâchoire peuvent être reliées par une articulation de type charnière et l'angle maximum d'ouverture des deux mâchoires est compris entre 5° et 60° voire entre 10° et 20°, préférentiellement environ égal à 15°. Ceci concerne les lisseurs ou les boucleurs ou les gaufreurs qui ne nécessitent pas une ouverture trop grande entre les surfaces de traitement.

Selon l'invention, les moyens de vaporisation peuvent comprendre au moins une chambre de vaporisation et un élément de chauffage de la chambre (résistance, thermistance ...) ; La chambre permettant de créer la vapeur sans qu'une goutte de liquide chaud ne soit projetée par accident et atteigne le cuir chevelu.

Selon l'invention, les moyens de chauffage d'au moins une surface de traitement peuvent comprendre une résistance ou une thermistance (CTP......) en contact direct ou indirect avec une des parois de la chambre de vaporisation. Ceci permet de produire une surface de traitement chauffée ou chaude par conduction de chaleur par exemple, avec contact direct ou indirect. La thermistance permet d'assurer une régulation de la chauffe.
Selon l'invention, les moyens de détection de température peuvent comprendre une thermistance, préférentiellement une thermistance à Coefficient de Température Négatif (CTN). La thermistance permet d'assurer une régulation de la chauffe.
Selon l'invention, l'appareil peut comprendre des moyens d'émission d'ions. Ceci permet de commander l'envoi d'ions sur les cheveux pour diminuer l'électricité statique de ceux-ci.
Selon l'invention, les moyens d'occlusion de fluide peuvent comprendre au moins une valve, un clapet ou une soupape. Ceci permet au changement de position, de stopper le passage de fluide tel de l'eau, un produit cosmétique, un fixateur....

Selon l'invention, l'appareil peut comprendre deux parties principales : la première partie étant un appareil portable comprenant les deux mâchoires, l'unité de contrôle, des moyens de vaporisation, les moyens magnétiques de détection et la deuxième partie étant une base déportée de l'appareil portable comprenant des moyens de réglage de débit de fluide et un réservoir, au moins un cordon de communication de fluide étant prévu entre la base et l'appareil portable. Ceci augmente la capacité de vaporisation et garantit un appareil de traitement relativement léger et maniable.

Selon l'invention, la première mâchoire peut comprendre l'unité de contrôle, un réservoir, des moyens de réglage de débit de fluide, des moyens de vaporisation, les moyens magnétiques de détection (14, 18). Ceci garantit un appareil de traitement relativement compact.

### Brève description des dessins :

L'invention sera mieux comprise à l'étude des modes de réalisation pris à titre nullement limitatif et illustrés ici :
- La figure 1 illustre une vue en coupe longitudinale d'un appareil selon un premier mode de réalisation de l'appareil de l'invention,
- La figure 2 illustre une vue en coupe longitudinale d'un appareil selon un deuxième mode de réalisation de l'appareil de l'invention,
- Les figures 3 et 4 illustrent une vue en coupe longitudinale et une vue en perspective d'un appareil selon un troisième mode de réalisation de l'appareil de l'invention,

### Exposé détaillé de modes de réalisation de l'invention :

Comme illustré en figure 1, 2, 3 et 4 dont les références numériques correspondent, l'invention concerne un appareil de coiffure 1 pour former les cheveux comprenant une première et une deuxième mâchoire 2, 3 disposées en regard l'une de l'autre, une première surface de traitement 4 portée par la première mâchoire 2 et une deuxième surface de traitement 5 portée par la deuxième mâchoire 3, les surfaces 4,5 étant destinées à pincer une mèche de cheveux, les mâchoires étant reliées selon un mouvement de pivotement de sorte à passer d'une position ouverte à une position fermée, des moyens de réglage de débit de fluide 6, des moyens de vaporisation 7, des moyens de chauffage 8,9 d'au moins une surface de traitement 4,5, des moyens de détection de température 10, des moyens d'émission d'ions (11, des moyens d'occlusion en fluide de type cosmétique à distribuer, une unité de contrôle (ou carte électronique 13) pour commander les moyens de réglage de débit de fluide et les moyens de vaporisation. L'appareil comporte des moyens magnétiques de détection 14, 18 du passage en position d'ouverture et/ou passage en position de fermeture et l'unité de contrôle est programmée pour recevoir depuis les moyens magnétiques de détection 14, 18 un signal représentant un passage et pour commander, en réponse au signal, les moyens de réglage (6) de débit de ce fluide de sorte qu'à la détection du signal représentant un passage, le débit de fluide varie vers les moyens de vaporisation (7). Donc par exemple, lorsque la CPU de l'appareil détecte sa fermeture alors elle commande la chauffe ou augmente la chauffe des moyens de vaporisation, ou encore elle commande la pompe 6 actionné par le moteur 6' qui va amener le fluide dans la chambre de vaporisation du fluide, ou encore elle commande la chauffe ou augmente la chauffe des éléments chauffants d'au moins une des plaques de lissage.

Les moyens magnétiques de détection 14, 18 peuvent être un moyen capable de détecter uniquement une position ouverte et une position fermée ; ils comprennent un interrupteur magnétique 14, préférentiellement un interrupteur magnétique à lame souple 14 agencé dans la première mâchoire 2, un aimant 18 agencé dans la deuxième mâchoire 3 de sorte que l'aimant 18 soit actif sur l'interrupteur 14 dans une seule des deux positions.

L'appareil représenté en figure 1, 3 et 4 comporte un réservoir de fluide 19 en communication de fluide avec lesdits moyens de vaporisation 7, des moyens de réglage 6 de débit de ce fluide et où l'unité de contrôle 13 commande les moyens de réglage 6 de débit de ce fluide de sorte qu'à la détection du signal représentant un passage, le débit de fluide varie vers les moyens de vaporisation 7. La variation du débit de fluide peut être une augmentation depuis 0 ou depuis une faible valeur. Les moyens de vaporisation comprennent des moyens de distribution de la vapeur comportant un ou plusieurs orifices de distribution 7 " de la vapeur produite par les moyens de vaporisation et en direction d'une mèche de cheveux/ rentrant en contact avec les surfaces de traitement. Les orifices de distributions peuvent traverser cette surface ou être agencés à côté par exemple adjacents à cette surface de traitement.
Les moyens de réglage 6 de débit de ce fluide comprennent une pompe, préférentiellement une pompe péristaltique. Le débit assuré par cette pompe est un débit relativement continu, et même relativement constant, de l'ordre de 1 et 5 mL/min, voire entre 3 et 4 préférentiellement égal 3,5mL/min.

Comme illustré en figure 3 et 4 dont les références numériques correspondent, l'invention concerne un appareil 1 destiné à la mise en forme avec les cheveux comprenant une base 1000 comprenant un réservoir principale de fluide 19, une unité portable 100 comprenant des moyens de vaporisation du fluide 7, des moyens de distribution de la vapeur 7', 7" à destination des cheveux, un cordon 21 comportant au moins une canalisation destinée au passage de fluide et agencée entre le réservoir principal de fluide 19 et les moyens de vaporisation 7, l'unité portable 100 comprend uniquement ou au moins une première surface de traitement 4 destinée à venir en contact avec les cheveux et les moyens de vaporisation du fluide 7 sont exclusivement prévus dans l'unité portable 100. La base est dite « déportée » de l'unité portable, et posable sur un plan de travail. La base comporte un socle 1001 pour recevoir l'appareil portable ou pièce à main 100 lorsqu'il n'est pas en usage, et comporte un couvercle 2030 ayant une partie fixe 2031 et une partie mobile en pivotement 2032 pour insérer le fluide, le couvercle peut être totalement amovible pour remplacer les moyens de déminéralisation (cartouche) quand nécessaire. Une partie de la base peut être prévue transparent afin que l'utilisateur puisse visuellement être alerté que la résine échangeuse d'ions change de couleur car n'est plus opérante. Elle comporte des moyens de déminéralisation 2000 qui permette de réduire la teneur en calcaire du fluide introduit dans la base. Ces moyens de déminéralisation 2000 sont agencés entre un réservoir intermédiaire 2100 qui reçoit le fluide « brut » et entre le réservoir principal 19 qui contient le fluide «épuré» à destination de l'appareil de coiffure 100.
La première 4 et la deuxième surface 5 de traitement des cheveux sont des surfaces complémentaires plates d'un appareil à lisser (comme illustrées) ou courbes d'un appareil à boucler ou ondulées d'un appareil à gaufrer. Un appareil à boucler comme par exemple décrit dans le brevet EP0619087 ou encore EP2152114 cités tous les deux à titre d'exemple. Un appareil à boucler concerne un appareil de traitement et/ou de mise en forme des cheveux, de préférence à usage manuel, comportant agencé à partir d'un corps principal, un moyen de préhension, un corps d'enroulement pour les mèches de cheveux, monté de préférence libre à rotation sur le corps principal autour de son axe longitudinal et au moins une pince mobile pour le serrage de la mèche de cheveux sur le corps. Un appareil à gaufrer est un appareil muni de deux mâchoires en regard l'une de l'autre et avec chacune une surface de traitement non plane, décrit par exemple dans le brevet WO2008129172.

L'unité de contrôle ou CPU 13 comprise dans une carte électronique est programmée pour commander, au passage en position de fermeture, la marche ou l'actionnement des moyens de réglage (6) de débit, et pour commander, au passage en position
d'ouverture, l'arrêt de ces moyens, ou bien inversement. Un circuit électrique
comporte en série l'ILS 14 qui selon la position de l'appareil, envoie le signal correspondant à la fermeture ou l'ouverture à la CPU. Un Interrupteur Lame Souple (ILS ou « interrupteur reed) » est un interrupteur qui établit ou coupe une connexion électrique en fonction de la présence ou non d'un champ magnétique. Il est généralement constitué d'une ampoule de verre protectrice contenant une atmosphère non oxydante (sans oxygène ni vapeur d'eau) et deux contacts souples. Ces contacts sont magnétisables et élastiques, à base de fer doux par exemple. En présence d'un champ magnétique, les contacts s'aimantent par influence, et sont attirés l'un par l'autre. Ils se rapprochent et se touchent, établissant le courant. Lorsque le champ magnétique cesse, l'aimantation cesse aussi, et l'élasticité des contacts les écarte, coupant le courant. Cet ILS peut être agencé à des endroits différents selon l'angle choisi correspondant au changement de position. Ainsi l'ILS et l'aimant peuvent être placés plutôt au milieu de chaque mâchoire de l'appareil comme illustré ici et afin de produire une information de fermeture tôt dans le déplacement vers la fermeture des mâchoires, et peuvent être agencés aux extrémités libres de chaque mâchoire de l'appareil afin de produire une information de fermeture plus tardive dans le déplacement vers la fermeture des mâchoires.
Aussi l'ILS et l'aimant peuvent être placés de façon inversée dans les mâchoires.L'agencement de l'interrupteur et son aimant permet ainsi de définir l'angle à partir duquel le lisseur est en position fermée. Si la mèche placée entre les deux mâchoires est trop épaisse alors l'angle de fermeture est si grand que la position de fermeture ne sera pas détectée et le lisseur ne déclenchera donc pas d'actionnement des moyens de réglage de débit de fluide. L'utilisateur voyant que l'actionnement n'est pas déclenché pensera à réduire l'épaisseur de la mèche. Ceci garantit que chaque mèche subissant une action (vapeur par exemple) en position fermée sera traitée dans les meilleures conditions (choisies à la fabrication par l'angle fixé de fermeture).
Un mode amélioré serait de proposer l'ILS agencé de façon mobile par actionnement par l'utilisateur qui choisirait ainsi la position préférée de détection de fermeture et de commande du paramètre de fonctionnement selon l'angle d'ouverture et/ou fermeture. Un long aimant peut alors être prévu dans la deuxième mâchoire.
Les moyens de détection magnétique permettent de s'affranchir d'un joint par exemple un patin en silicone protégeant l'interrupteur mécanique et qui n'assure pas toujours bien l'étanchéité, de s'affranchir de pièces boitier avec un orifice pour patin silicone : une unique pièce est prévue selon l'invention avec le système à l'intérieur de chaque bras et la mâchoire ne présente plus une surface en relief et à plusieurs pièces : ceci simplifie la construction.
Alternativement à un interrupteur magnétique pourrait être choisi un capteur à effet Hall pour piloter la vapeur selon l'angle de fermeture, et non plus selon deux états seulement (fermeture et ouverture).
La première mâchoire 2 et la deuxième mâchoire 3 sont reliées par une articulation de type charnière 20 et l'angle maximum (α) d'ouverture des deux mâchoires est compris entre 5° et 60°, voire entre 10° et 20°, et préférentiellement environ égal à 15°.

De plus, l'appareil est toujours illustré ici est en position de repos ouverte, mais il peut être en position de repos fermée, comme illustré dans le brevet EP2145557 incorporé ici à titre de référence et décrivant un appareil de coiffure comportant deux mâchoires supportant chacune à une extrémité une surface de traitement dont au moins une comporte un élément chauffant, lesdites mâchoires étant montées pivotantes à l'autre extrémité autour d'une articulation entre une position d'ouverture permettant l'insertion des cheveux entre les deux surfaces de traitement et une position de fermeture pour leur mise en contact avec les deux surfaces de traitement, lesdites mâchoires formant entre les surfaces de traitement et l'articulation deux demi poignées, caractérisé en ce que l'appareil comporte des moyens de rappel des demi poignées qui provoquent la mise en pression des surfaces de traitement. L'axe de pivotement des deux mâchoires supportant les surfaces de traitement peut être placé à l'extrémité des mâchoires (comme illustré ici) ou être placé environ au milieu des mâchoires pour fournir un appareil à articulation du type « ciseaux ».

Comme illustrés en figures 1 et 3 les moyens de vaporisation 7 comprennent au moins une chambre de vaporisation 7' et un élément de chauffage 8 de la chambre 7'. L'élément chauffant peut être une thermistance CTP ou une céramique. La ou les chambres sont réalisées en aluminium, peuvent comporter des orifices de distribution de vapeur 7", et être plaquées contre l'élément de chauffage 8. Le bon écrasement de l'élément chauffant 8 et donc son fonctionnement optimal se fait par une lame ressort (non illustrée) par exemple. Le capteur de température 10 peut être préférentiellement agencé au dessus de l'arrivée d'eau 21.

Les moyens de chauffage 8 d'au moins une surface de traitement 4,5 comprennent une résistance ou une thermistance en contact direct ou indirect avec une des parois de la chambre de vaporisation 7'. Ils peuvent être une CTP ou une céramique. Les moyens de détection de température 10 comprennent une thermistance, préférentiellement une thermistance à Coefficient de Température Négatif (CTN).
Les moyens d'émission d'ions 11 comprennent un ioniseur. Un tel émetteur d'ions est une pointe conductrice de l'électricité ou un faisceau de pointes: à la manière des poils d'un pinceau, qui est portée à haute tension par un circuit électronique. Le champ électrique créé localement en bout de pointe est supérieur au champ de claquage (ou disruptif) de l'air, ce qui provoque l'ionisation des molécules environnantes notamment l'oxygène transformé en ozone.

Comme illustré en figure 2, l'appareil est prévu avec un réservoir de fluide 19 contenant par exemple un agent cosmétique à remplir par une ouverture 22, ce cosmétique étant à déposer en même temps ou avant/après la chauffe des cheveux. Pour cela des moyens d'occlusion en fluide 12 comprennent au moins une valve, un clapet ou une soupape 12 et peuvent être commandés à la fermeture et/ou l'ouverture de l'appareil pour laisser passer un agent fluide cosmétique via des moyens de distribution 23 du fluide.

L'appareil peut prendre deux formes comme suit :
La première forme est illustrée en figure 3 : il comprend deux parties principales :
   la première partie étant un appareil portable 100 comprenant les deux mâchoires (2,3), l'unité de contrôle 13, des moyens de vaporisation 7, les moyens magnétiques de détection 14 et la deuxième partie étant une base déportée 1000 de l'appareil portable comprenant des moyens de réglage de débit de fluide 6 et un réservoir 19 nécessaire pour la formation de la vapeur, au moins un cordon de communication de fluide 21 étant prévu entre la base 100 et l'appareil portable 1000.
La deuxième forme est illustrée en figures 1 et 2: la première mâchoire 2 comprend l'unité de contrôle 13, un réservoir 19, des moyens de réglage 6 de débit de fluide, des moyens de vaporisation 7, les moyens magnétiques de détection 14, 18.

### Description en fonctionnement de l'invention:

En fonctionnement, lorsque l'appareil est allumé, l'utilisateur saisit l'appareil et l'applique pour venir pincer la mèche de cheveux à traiter (il « ferme » l'appareil) ; la position passe d'une position d'ouverture à une position de fermeture ; la détection magnétique de la fermeture s'effectue (l'ILS se ferme par action de l'aimant), le signal est transmis à la CPU qui, en réponse à ce signal, commande un ou des composants de l'appareil.

En fonctionnement selon un des exemples présentant des moyens de vaporisation : lorsque l'appareil est allumé, l'élément chauffant se met à chauffer les surfaces destinées à venir en contact avec les cheveux, et un élément chauffant séparé (ou le même élément chauffant) se met à chauffer les moyens de vaporisation 7. L'utilisateur saisit l'appareil et l'applique pour venir pincer la mèche de cheveux à traiter. Lorsque le capteur de détection magnétique envoie alors à la CPU l'information de fermeture, il libère l'eau par l'actionnement de la pompe. L'eau arrive par le tuyau d'amenée et tombe dans la chambre. L'eau est transformée en vapeur et passe par les orifices de distribution de vapeur pour venir en contact avec la mèche de cheveux traitée. En tests, le débit de vapeur constaté est entre 3 et 4g/min, plutôt environ égal à 3.5g/min.

Le procédé de commande de l'appareil selon l'invention comprend donc les étapes suivantes : ouverture ou fermeture des mâchoires de l'appareil, détection magnétique du passage en position d'ouverture et/ou passage en position de fermeture, transmission du signal de détection à l'unité de contrôle, et commande, en réponse au signal, des moyens de réglage de débit de fluide.

### Avantages de l'invention:

L'invention apporte de nombreux avantages parmi lesquels proposer un appareil:
- avec un fonctionnement sécuritaire,
- avec une commande automatique fiable, au moins un des paramètres de fonctionnement de l'appareil,
- fiable en fonctionnement,
- réalisé de manière simple et économique.
- avec une structure simplifiée, compacte, un design simple et épuré,
- industrialisé pour un faible coût,
- d'une utilisation aisée et pratique,
- solide, robuste en fonctionnement et assurant un bon vieillissement par rapport aux déformations mécaniques par exemple.
- efficace et rapide en fonctionnement.
- étanche en fonctionnement,
- avec un fonctionnement dans les meilleures conditions de placement de la mèche de cheveux,
- permettant un traitement rapide de la chevelure, tout en étant d'une utilisation aisée et pratique,
- présentant moins de frottements,
- pouvant déclencher l'élément un peu avant la fermeture ou l'ouverture complète de l'appareil pour augmenter l'efficacité du traitement,
- n'étant plus tributaire des déformations mécaniques des boitiers pour actionner un composant,
- n'assurant plus d'effort parasite par rapport à l'effort exercé par l'utilisateur à la fermeture ou l'ouverture.

Bien entendu, l'invention n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention, comme défini par les revendications.

## Revendications

1. Appareil de coiffure (1) pour former les cheveux comprenant :
- une première et une deuxième mâchoire (2, 3) disposées en regard l'une de l'autre,
- une première surface de traitement (4) portée par la première mâchoire (2) et une deuxième surface de traitement (5) portée par la deuxième mâchoire (3), les surfaces (4,5) étant destinées à pincer une mèche de cheveux, au moins une des surfaces (4,5) étant destinée à être chauffée,
- les mâchoires étant reliées de sorte à passer d'une position ouverte à une position fermée,
- des moyens magnétiques de détection (14, 18) du passage en position d'ouverture et/ou du passage en position de fermeture
- des moyens de vaporisation (7) de fluide,
- un réservoir de fluide (19) en communication de fluide avec lesdits moyens de vaporisation (7),
- des moyens de réglage (6) de débit de ce fluide,
- une unité de contrôle (13) pour commander les moyens suivants: les moyens de réglage de débit de fluide (6) et les moyens de vaporisation (7) de fluide, l'unité de contrôle étant programmée pour recevoir depuis les moyens magnétiques de détection (14,18) un signal représentant un passage, **caractérisé en ce que** l'unité de contrôle est programmée pour commander, en réponse au signal, les moyens de réglage (6) de débit de ce fluide de sorte qu'à la détection du signal représentant un passage, le débit de fluide varie vers les moyens de vaporisation (7).

2. Appareil selon la revendication 1 où les moyens magnétiques de détection (14, 18) sont des moyens capables de détecter uniquement une position ouverte et une position fermée.

3. Appareil selon la revendication 1 où les moyens magnétiques de détection (14, 18) comprennent un interrupteur magnétique (14, 18).

4. Appareil selon la revendication 3 où les moyens magnétiques de détection (14, 18) comprennent un interrupteur magnétique à lame souple (14) agencé dans la première mâchoire (2), un aimant (18) agencé dans la deuxième mâchoire (3) de sorte que l'aimant (18) soit actif sur l'interrupteur (14) dans une seule des deux positions.

5. Appareil selon une des revendications précédentes où lesdits moyens de réglage (6) de débit de ce fluide comprennent une pompe, préférentiellement une pompe péristaltique.

6. Appareil selon une des revendications précédentes où la première (4) et la deuxième surface (5) de traitement des cheveux sont des surfaces complémentaires plates ou courbes ou ondulées qui, en position fermée de l'appareil, viennent sensiblement en correspondance pour lisser, boucler ou gaufrer les cheveux.

7. Appareil selon une des revendications précédentes où l'unité de contrôle (13) est programmée pour commander, au passage en position de fermeture, l'actionnement des moyens de réglage (6) de débit de fluide, et pour commander, au passage en position d'ouverture, l'arrêt de ces moyens.

8. Appareil selon une des revendications précédentes où la première mâchoire (2) et la deuxième mâchoire (3) sont reliées par une articulation de type charnière (20) et où l'angle maximum (α) d'ouverture des deux mâchoires est compris entre 5° et 60°, voire entre 10° et 20°, et préférentiellement environ égal à 15°.

9. Appareil selon une des revendications précédentes où les moyens de vaporisation (7) comprennent au moins une chambre de vaporisation (7') et un élément de chauffage (8) de la chambre (7').

10. Appareil selon une des revendications précédentes où les moyens de chauffage (8) d'au moins une surface de traitement (4,5) comprennent une résistance ou une thermistance en contact direct ou indirect avec une des parois de la chambre de vaporisation (7').

11. Appareil selon une des revendications précédentes où l'appareil comprend des moyens de détection de température (10) comprenant une thermistance, préférentiellement une thermistance à Coefficient de Température Négatif (CTN).

12. Appareil selon une des revendications précédentes où l'appareil comprend des moyens d'émission d'ions (11).

13. Appareil selon une des revendications précédentes où l'appareil comprend des moyens d'occlusion de fluide (12) comprenant au moins une valve, un clapet ou une soupape.

14. Appareil selon une des revendications précédentes comprenant deux parties principales : la première partie étant un appareil portable (100) comprenant les deux mâchoires (2,3), l'unité de contrôle (13), des moyens de vaporisation (7), les moyens magnétiques de détection (14, 18) et la deuxième partie étant une base déportée (1000) de l'appareil portable comprenant des moyens de réglage de débit de fluide (6) et un réservoir (19), au moins un cordon de communication de fluide (21) étant prévu entre la base (100) et l'appareil portable (1000).

15. Appareil selon une des revendications 4 à 13 où la première mâchoire (2) comprend l'unité de contrôle (13), un réservoir (19), des moyens de réglage (6) de débit de fluide, des moyens de vaporisation (7), les moyens magnétiques de détection (14, 18).

## Patentansprüche

1. Frisiergerät (1) zur Formgebung der Haare, das Folgendes umfasst:
- eine erste und eine zweite Backe (2, 3), die sich gegenüber liegen,
- eine erste Arbeitsfläche (4), die von der ersten Backe (2) getragen wird und eine zweite Arbeitsfläche (5), die von der zweiten Backe (3) getragen wird, wobei die Flächen (4,5) dazu da sind, eine Haarsträhne einzuklemmen und wobei mindestens eine der Flächen (4,5) beheizt werden soll,
- die Backen sind so miteinander verbunden, dass sie von einer offenen in eine geschlossene Stellung gebracht werden können,
- Magneterkennungsvorrichtungen (14, 18) für den Wechsel in die offene Stellung und/oder den Wechsel in die geschlossene Stellung,
- Vorrichtungen zur Verdampfung (7) von Flüssigkeit,
- einen Fluidbehälter (19) der mit diesen Vorrichtungen zur Verdampfung (7) in Fluidverbindung steht,
- Vorrichtungen zur Steuerung (6) des Fluiddurchflusses,
- eine Steuereinheit (13), um folgende Vorrichtungen zu steuern: Vorrichtungen zur Steuerung des Fluiddurchflusses (6) und den Vorrichtungen zur Verdampfung (7) von Fluid, wobei die Steuereinheit so programmiert ist, dass sie von den Magneterkennungsvorrichtungen (14,18) ein Passiersignal erhält, **dadurch gekennzeichnet, dass** die Steuereinheit so programmiert ist, dass sie als Antwort auf das Signal die Vorrichtungen zur Steuerung (6) des Fluiddurchflusses so steuert, dass der Fluiddurchfluss bei Erkennung eines Passiersignals in Richtung der Vorrichtungen zur Verdampfung (7) fließt.

2. Gerät nach Anspruch 1, bei dem die Magneterkennungsvorrichtungen (14, 18) Vorrichtungen sind, die ausschließlich eine offene und eine geschlossene Stellung erkennen können.

3. Gerät nach Anspruch 1, bei dem die Magneterkennungsvorrichtungen (14, 18) einen Magnetschalter (14, 18) umfassen.

4. Gerät nach Anspruch 3, bei dem die Magneterkennungsvorrichtungen (14, 18) einen Magnetschalter mit biegsamer Platte (14), die sich in der ersten Backe (2) befindet, einem Magneten (18), der sich in der zweiten Backe (3) befindet, sodass der Magnet (18) nur an einer der zwei Stellungen am Schalter (14) wirkt, umfassen.

5. Gerät nach einem der vorhergehenden Ansprüche, bei dem diese Vorrichtungen zur Steuerung (6) des Fluiddurchflusses eine Pumpe umfassen, vorzugsweise eine peristaltische Pumpe.

6. Gerät nach einem der vorhergehenden Ansprüche, bei dem die erste (4) und die zweite Arbeitsfläche (5) zur Behandlung der Haare komplementäre Flächen sind, die eben, gebogen oder gewellt sind und die in geschlossener Stellung des Geräts im Wesentlichen aufeinander zum Liegen kommen, um die Haare zu glätten, locken oder zu kreppen.

7. Gerät nach einem der vorhergehenden Ansprüche, bei dem die Steuereinheit (13) so programmiert ist, dass sie beim Durchfluss in geschlossener Stellung die Auslösung der Vorrichtungen zur Steuerung (6) des Fluiddurchflusses betätigen und diese Vorrichtungen beim Durchfluss in offener Stellung anzuhalten.

8. Gerät nach einem der vorhergehenden Ansprüche, bei dem die erste Backe (2) und die zweite Backe (3) durch ein Gelenk vom Typ Scharnier (20) verbunden sind und der maximale Öffnungswinkel (α) der beiden Backen zwischen 5° und 60° bzw. zwischen 10° und 20°, und vorzugsweise etwa 15° beträgt.

9. Gerät nach einem der vorhergehenden Ansprüche, bei dem die Vorrichtungen zur Verdampfung (7) mindestens eine Verdampfungskammer (7') und ein Heizelement (8) der Kammer (7') umfassen.

10. Gerät nach einem der vorhergehenden Ansprüche, bei dem die Heizelemente (8) von mindestens einer Arbeitsfläche (4, 5) einen Widerstand oder einen Thermistor aufweisen, die direkten oder indirekten Kontakt mit einer der Wände der Verdampfungskammer (7') haben.

11. Gerät nach einem der vorhergehenden Ansprüche, wobei das Gerät über Vorrichtungen zur Temperaturerkennung (10) verfügt, die einen Thermistor umfassen, vorzugsweise einen Negative Temperature Coefficient-Thermistor (NTC).

12. Gerät nach einem der vorhergehenden Ansprüche, wobei das Gerät Vorrichtungen zur Ionenabgabe (11) enthält.

13. Gerät nach einem der vorhergehenden Ansprüche, wobei das Gerät über Verschlussvorrichtungen für das Fluid (12) verfügt, zu denen mindestens ein Ventil, eine Klappe oder ein Stopfen gehört.

14. Gerät nach einem der vorhergehenden Ansprüche, zu dem zwei Hauptteile gehören: der erste Teil ist ein tragbares Gerät (100) bestehende aus zwei Backen (2, 3), der Steuereinheit (13), den Vorrichtungen zur Verdampfung (7), den Magneterkennungsvorrichtungen (14, 18), und der zweite Teil ist eine abgesetzte Basisstation (1000) des tragbaren Geräts, die Vorrichtungen zur Steuerung des Fluiddurchflusses (6) und einen Behälter (19) umfasst, wobei mindestens eine Leitung für die Fluidverbindung (21) zwischen Basis (100) und tragbarem Gerät (1000) vorgesehen ist.

15. Gerät nach einem der Ansprüche 4 bis 13 bei dem die erste Backe (2) die Steuereinheit (13), einen Behälter (19), die Vorrichtungen zur Steuerung (6) des Fluiddurchflusses, die Vorrichtungen zur Verdampfung (7) und die Magneterkennungsvorrichtungen (14, 18) umfasst.

## Claims

1. Hairdressing appliance (1) for shaping the hair comprising:
- first and second jaws (2, 3) arranged opposite each other,
- a first processing surface (4) carried by the first jaw (2) and a second processing surface (5) carried by the second jaw (3), the surfaces (4, 5) being intended to grip a lock of hair, at least one of the surfaces (4, 5) being intended to be heated,
- the jaws being connected so as to move from an open position to a closed position,
- magnetic means (14, 18) for detecting the movement to open position and/or the movement to closed position
- fluid vaporisation means (7),
- a fluid tank (19) in fluid communication with said vaporisation means (7),
- means (6) for adjusting the flow of this fluid,
- a control unit (13) to control the following means: the fluid flow adjustment means (6) and the fluid vaporisation means (7), the control unit being programmed to receive from the magnetic detection means (14,18) a signal representing a movement, **characterised in that** the control unit is programmed to control, in response to the signal, the means (6) for adjusting the flow of this fluid, so that upon detection of the signal representing a movement, the fluid flow towards the vaporisation means (7) varies.

2. Appliance according to claim 1, wherein the magnetic detection means (14, 18) are means able to detect only an open position and a closed position.

3. Appliance according to claim 1, wherein the magnetic detection means (14, 18) comprise a magnetic switch (14, 18).

4. Appliance according to claim 3, wherein the magnetic detection means (14, 18) comprise a magnetic reed switch (14) arranged in the first jaw (2), a magnet (18) arranged in the second jaw (3) so that the magnet (18) is active on the switch (14) in only one of the two positions.

5. Appliance according to one of the preceding claims, wherein said means (6) for adjusting the flow of this fluid comprise a pump, preferably a peristaltic pump.

6. Appliance according to one of the preceding claims, wherein the first (4) and second (5) hair processing surfaces are flat or curved or wavy complementary surfaces which, in the closed position of the appliance, substantially correspond with each other in order to smooth, curl or crimp the hair.

7. Appliance according to one of the preceding claims, wherein the control unit (13) is programmed, on movement to the closed position, to actuate the fluid flow adjustment means (6), and, on movement to the open position, to stop these means.

8. Appliance according to one of the preceding claims, wherein the first jaw (2) and the second jaw (3) are connected by a joint of type hinge (20) and wherein the maximum opening angle (α) of the two jaws is between 5° and 60°, or even between 10° and 20°, and preferably approximately equal to 15°.

9. Appliance according to one of the preceding claims, wherein the vaporisation means (7) comprise at least one vaporisation chamber (7') and a heating element (8) of the chamber (7').

10. Appliance according to one of the preceding claims, wherein the heating means (8) of at least one processing surface (4, 5) comprise a resistor or a thermistor in direct or indirect contact with one of the walls of the vaporisation chamber (7').

11. Appliance according to one of the preceding claims, wherein the appliance comprises temperature detection means (10) comprising a thermistor, preferably a Negative Temperature Coefficient (NTC) thermistor.

12. Appliance according to one of the preceding claims, wherein the appliance comprises ion emitting means (11).

13. Appliance according to one of the preceding claims, wherein the appliance comprises fluid blocking means (12) comprising at least one valve, check valve or safety valve.

14. Appliance according to one of the preceding claims comprising two main parts: the first part being a portable appliance (100) comprising two jaws (2, 3), the control unit (13), the vaporisation means (7), the magnetic detection means (14, 18) and the second part being a remote base (1000) of the portable appliance comprising fluid flow adjustment means (6) and a tank (19), at least one fluid communication cord (21) being provided between the base (100) and the portable appliance (1000).

15. Appliance according to one of claims 4 to 13, wherein the first jaw (2) comprises the control unit (13), a tank (19), fluid flow adjustment means (6), vaporisation means (7), magnetic detection means (14, 18).
